# EUROPÄISCHE PATENTSCHRIFT

(11) **EP 2 276 628 B1**
(45) Veröffentlichungstag und Bekanntmachung des Hinweises auf die Patenterteilung: **28.09.2016**
(21) Anmeldenummer: 09727151.4
(22) Anmeldetag: 30.03.2009
(51) Int. Cl.: B31B 37/00

(54) **VORRICHTUNG UND VERFAHREN ZUR HERSTELLUNG VON SÄCKEN**
DEVICE AND METHOD FOR PRODUCING BAGS
DISPOSITIF ET PROCÉDÉ POUR PRODUIRE DES SACS

(30) Priorität: 03.04.2008 DE 102008017446
(43) Veröffentlichungstag der Anmeldung: 26.01.2011
(73) Patentinhaber: Windmöller & Hölscher KG, 49525 Lengerich (DE)
(72) Erfinder: HÄGER, Christian, 48488 Emsbüren (DE); TAUSCH, Carsten, 49080 Osnabrück (DE); KÖHN, Uwe, 49078 Osnabrück (DE)
(86) Internationale Anmeldenummer: PCT/EP2009/053740
(87) Internationale Veröffentlichungsnummer: WO 2009/121836

(56) Entgegenhaltungen:
- EP-A- 1 253 005
- WO-A1-2004/058492
- DE-A1-102006 006 220

## Beschreibung

Die Erfindung betrifft eine Vorrichtung und ein Verfahren zur Herstellung von Säcken, welche Gewebe aus gereckten Kunststoffbändchen umfassen, nach den Oberbegriffen der Ansprüche 1 und 9.

Solche Vorrichtungen sind bekannt und schon längere Zeit am Markt erhältlich. Diese Vorrichtungen umfassen in der Regel zunächst eine Vereinzelungsvorrichtung, um einen zugeführten Gewebeschlauch, der zudem beschichtet sein kann, zu Schlauchstücken zu vereinzeln. Diese bestehen aus zwei übereinander liegenden Materialbahnen. Die Schlauchstücke werden dann von zumindest einer Transportvorrichtung übernommen, um sie in die einzelnen Bearbeitungsstationen zu verbringen. Im Folgenden werden einzelne Stationen aufgeführt und deren Funktion erläutert.
∘ In der Vorbruchstation werden Formstempel zur Erzeugung einer Falzlinie auf das Schlauchstück abgesenkt. Auf dieser Falzlinie befinden sich später die Eckeinschläge des geöffneten Schlauchbodens. Die Formstempel können zu diesem Zweck auch beheizt werden.
∘ In der Bodenöffnungsstation wird zumindest ein Ende eines. Schlauchstücks aufgezogen, so dass an diesem aufgezogenen Ende ein Boden angeformt werden kann. Die Eckeinschäge befinden sich auf den Falzlinien des Schlauchstücks. Aufgrund ihrer geometrischen Form wird die Bodenöffnung auch Bodenöffnungsquadrat genannt. Dabei sei angemerkt, dass die Form nicht quadratisch, sondern in den meisten Fällen rechteckig ist. In der Regel werden beide Enden eines Schlauchstücks auf die gleiche Weise bearbeitet.
∘ In der Ventilzettelstation wird ein Ventilzettel auf den zuvor geöffneten Boden des Schlauchstücks gelegt. Durch den Ventilzettel kann später der fertige Sack mithilfe eines geeigneten Füllstutzens befüllt werden.
∘ In einer so genannten Zulegestation, werden Teile der Bodenöffnungen bzw. der Bodenöffnungsquadrate, die so genannten Laschen, beidseitig zur Falzkante hin zurückgefaltet und die überlappenden Bereiche dieser Laschen miteinander verbunden,
∘ Anschließend wird in der Bodendeckblattstation, ein Bodendeckblatt mit der zugefalteten Bodenöffnung befestigt, beispielsweise verschweißt.

Die einzelnen Bearbeitungsschritte der oben erwähnten Bearbeitungsstationen werden in der Regel an beiden Enden des Schlauchstücks durchgeführt. Dabei sind diese Stationen in den real existierenden Maschinen auf der Bediener- und Antriebsseite bzgl. der Bearbeitungsstationen gleich aufgebaut.

Es ist zu erwähnen, dass nicht alle der aufgezählten Stationen in einer Vorrichtung zur Herstellung von Säcken vorhanden sein müssen. So kann auf eine Vorbruchstation verzichtet werden. Auch Bodendeckblätter müssen nicht immer aufgebracht werden, um einen Sack zu fertigen. Gleichwohl sind weitere Stationen denkbar.

Im Folgenden wird kurz ein Sackherstellungsprozess nach den Maschinen des Standes der Technik erläutert. Da die Maschinen des Standes der Technik auf der Bedien- und Antriebsseite nahezu gleich aufgebaut sind, um gleichzeitig beide Enden des Schlauchstücks bearbeiten zu können, wird in der folgenden Beschreibung nicht näher auf die verschiedenen Maschinenseiten eingegangen. Ein zuvor vereinzeltes Schlauchstück wird entlang seiner Längsachse mithilfe eines geeigneten Transportmittels (beispielsweise Doppelbandförderer) zu einer Vorbruchstation geführt. Dort wird ein Formstempel, senkrecht zur Transportrichtung der Schlauchstücke, auf die Schlauchstücke abgesenkt. Auf der dabei entstandenen Falzkante befinden sich später die Eckeinschläge des geöffneten Sackbodens, der in der darauf folgenden Bodenöffnungsstation geformt wird. Anschließend wird auf einer Bodenöffnung in der Ventilzettelstation ein Ventil auf den geöffneten Boden gelegt. Durch dieses Ventil wird später der Sack mit einem geeigneten Füllorgan befüllt. In der folgenden Zulegestation wird die Bodenöffnung des Sackes zugefaltet, so dass anschließend in der Bodendeckblattstation durch Verschweißen der Bodenöffnung desselben mit einem Bodendeckblatt der Sack fertig gestellt wird.

Dieser gegenüberliegende gleiche Aufbau der Bearbeitungsstationen des Standes der Technik hat aber den Nachteil, dass die Werkzeuge der Bearbeitungsstationen sich bei kleinen Sackformaten gegenseitig behindern.

Die EP 1 253 005 A2 zeigt eine modular aufgebaute Maschine zur Herstellung von Beutel. Aufgrund dieser Modulbauweise werden abwechselnd bzw. nacheinander Bearbeitungsschritte an den beiden Enden von Schlauchstücken durchgeführt.

Die WO 2004/058492 offenbart eine Beleimungsstation in einer Bodenlegevorrichtung für Kreuzbodensäcke, bei der die Beleimungswalzen auf der Bedienseite zumindest teilweise versetzt zu den Beleimungswalzen auf der Antriebsseite angeordnet sind. Diese Vorrichtungen sind auf der Bediener- und Antriebsseite folglich nicht mehr spiegelbildlich aufgebaut.

Bei der Übertragung dieser Lehre auf gattungsgemäße Vorrichtungen vergrößert sich die Baulänge jedoch erheblich.

Ein weiterer Nachteil dieser gegenüberstehenden Bauweise der Bearbeitungsstationen liegt in der Wartung derselben. Wenn sich Bearbeitungsstationen gegenüberstehen wird die Zugänglichkeit derselben zu Wartungszwecken durch deren oft großen Bauraum erschwert. Da sich in den Bearbeitungsstationen viele bewegliche Teile befinden, ist unter Umständen auch eine Neueinstellung oder Umjustierung derselben notwendig. Durch die gegenüberliegende bzw. spiegelbildliche Bauweise der einzelnen Stationen der Maschine, sind die Stationen zum Zwecke dieser Einstellungs- und Justagearbeiten nur schwer zugänglich.
komplett fertig gestellt, bevor das andere Ende von den Stationen auf der gegenüberliegende Seite bearbeitet wird.

In diesem Fall ist es verteilhaft, zumindest eine erste Transportvorrichtung, mit welcher die Schlauchstücke in die Transportrichtung förderbar sind, auf der Bedienerseite und eine zweite Transportvorrichtung, nicht oder nur teilweise mit der ersten Transportvorrichtung überlappend, auf der Antriebsseite vorzusehen. Bei der Transportvorrichtung handelt es sich vorteilhafterweise um einen Doppelbandförderer, der beispielsweise Magnete umfasst. Das wechselseitige Fördern der Schlauchstücke bzw. Säcke auf den gegenüberliegenden Seiten der Maschine ist notwendig, wenn der Bodenmittenabstand der Böden der Sackenden sehr klein wird, so dass die gleichartigen Bearbeitungsstationen den Sack nicht mehr gleichzeitig bearbeiten können. Der Bodenmittenabstand wird durch den Abstand der Falzkanten, die bei der Bodenöffnung entstehen definiert. Außerdem würden sich die Transportbänder bei diesen sehr kleinen Sackformaten überlappen, wenn sie beidseitig, über die gesamte Maschinenausdehnung in x-Richtung, verlaufen würden. Die erste Transportvorrichtung fördert das Schlauchstück entlang der Bearbeitungsstationen der ersten Seite (Bedienerseite oder Antriebsseite). Anschließend wird der Sack von der zweiten Transportvorrichtung übernommen und entlang der Bearbeitungsstationen der zweiten (anderen) Maschinenseite geführt.

Vorteilhaft ist es auch, dass eine Transportvorrichtung zum Transportieren von Schlauchstücken "mittig" zwischen Bediener- und Antriebsseite vorgesehen ist.

Weitere Ausführungsbeispiele der Erfindung gehen aus der gegenständlichen Beschreibung und den Ansprüchen hervor.

Die einzelnen Figuren zeigen:
- Fig. 1: Prinzipskizze einer Vorrichtung zur Herstellung von Gewebesäcken
- Fig. 2: Perspektivische Ansicht einer Bodenöffnungsstation in einer erfindungsgemäßen Vorrichtung.
- Fig. 3: Ansicht III - III aus Fig. 2
- Fig. 4: Ansicht IV - IV aus Fig. 3
- Fig. 5: Ansicht V - V aus Fig. 2
- Fig. 6: Eine erfindungsgemäße Ausführungsform einer Maschine zur Sackherstellung
- Fig. 7: Eine weitere erfindungsgemäße Ausführungsform einer Maschine zur Sackherstellung
- Fig. 8: Eine weitere erfindungsgemäße Ausführungsform einer Maschine zur Sackherstellung

Die Fig. 1 zeigt schematisch einzelne Schritte zur Verarbeitung eines Gewebeschlauches zu Säcken, wie sie in Sackherstellungsvorrichtung 1 erfolgen.

Zunächst wird der Gewebeschlauch 2 der Sackherstellungsvorrichtung 1 zugeführt. Dies geschieht vorteilhafterweise durch Abwickeln des einen Wickel 3 bildenden Gewebeschlauches in einer Abwicklungseinrichtung 4. Anschließend erfährt der Schlauch 2 die so genannte Öffnung in der Öffnungsstation 5. Dabei wird der Gewebeschlauch um ein Innenwerkzeug herum geführt, welches die beiden Lagen voneinander trennt, so dass sich die Lagen, falls sie bei einem der Herstellungsschritte des Schlauches miteinander verklebt wurden, trennen. Nur bei getrennten Lagen kann sichergestellt werden, dass die folgenden Produktionsschritte ordnungsgemäß durchgeführt werden können. Im Anschluss werden die voneinander getrennten Materiallagen des Schlauches wieder aufeinander gelegt.

Der Gewebeschlauch wird nun der Querschneideeinrichtung 6 zugeführt, die den Gewebeschlauch in einzelne Schlauchstücke vereinzelt.

Anschließend erfolgt eine Änderung der ursprünglichen Transportrichtung z, in der der Schlauch bzw. die Schlauchstücke in Richtung ihrer Längsachsen transportiert wurden, in die neue Transportrichtung x, so dass die Schlauchstücke nun nicht mehr in Richtung z ihrer Schlauchlängsachse, sondern quer hierzu transportiert werden, so dass die Enden der Schlauchstücke zwecks Anformung der Böden seitlich erreichbar sind.

In der folgenden Station, der Bodenöffnungsstation 8, werden beide Enden eines jeden Schlauchstücks geöffnet und die so genannten Bodenquadrate gelegt. In der darauf folgenden Ventilstation 9 wird auf eines der beiden offenen Enden ein Ventil aufgelegt und befestigt. Die offenen Böden werden nun in der Bodenschließstation 10 geschlossen, wobei zwei Laschen aufeinander gelegt werden und miteinander dauerhaft, beispielsweise durch verschweißen, verbunden werden. Den Abschluss des eigentlichen Sackherstellprozesses bildet das Aufbringen je eines Bodendeckblattes auf die Böden in der Deckblattstation 11. Dazu können die Deckblätter ebenfalls aufgeschweißt werden. Die fertigen Säcke werden anschließend auf dem Sackstapel 12 abgelegt und von dort auf nicht näher beschriebene Weise abtransportiert.

Die Fig. 2 zeigt Details einer Öffnungsstation 5 in einer erfindungsgemäßen Vorrichtung. Die Schlauchstücke 13 werden mittels einer nicht näher gezeigten Transportvorrichtung in Richtung x auf der Oberfläche einer Auflage 14, beispielsweise auf der Oberfläche eines Tisches, flach liegend, also horizontal, transportiert. Um ein Ende 15 des Schlauchstücks erfindungsgemäß zu öffnen, wird dieses Ende zunächst aus der horizontalen Lage in eine vertikale Position gebracht. Um dieses Falten zu ermöglichen, muss das Schlauchstück mit einer Gegenlage beaufschlagt sein. Dazu wird das Schlauchstück 13 unter ein Falzband 16 eingefädelt. Dieses Falzband kann sich relativ zu den Schlauchstücken in Ruhe und damit relativ zur Auflage in Bewegung befinden. Die Schlauchstücke können sich aber auch relativ zu dem Falzband 16 bewegen. Dies ist beispielsweise der Fall, wenn sich das Falzband in Ruhe befindet. Das Falzband kann aus einem flexiblen, aber stark vorgespannten Material bestehen. Vorzugsweise bestehen diese aber aus Stahlblechen, welche auf eine nicht gezeigte Weise mit der Auflage 14 oder mit dem Maschinengestell verbunden sind. Stahlbleche haben gegenüber anderen Bauteilen den Vorteil einer geringeren Dicke bei gleicher Belastbarkeit. Ist das Schlauchstück 13 eingefädelt, wird es anschließend an einem Leitelement 17, beispielsweise einem Leitblech vorbei geführt.

Nachdem das Ende 15 des Schlauchstücks 13 in die vertikale Position gebracht worden ist, gelangt dieses zur eigentlichen Bodenöffnungsvorrichtung 18, die in dieser Figur nur schematisch dargestellt ist. In dieser Bodenöffnungsvorrichtung 18 sind zwei Saugerbalken vorgesehen, die beidseits des hochgeklappten Endes angreifen und in bzw. gegen die Richtung z geführt werden, so dass die Materiallagen voneinander getrennt werden. Das Innere des Endes 15 des Schlauchstücks 13 ist nun zugänglich. In diesen Innenraum greifen nun Spreizelemente ein, die die Materiallagen weiter auseinander drücken, bis diese wieder horizontal liegen. Diese Situation ist anhand des geöffneten Bodens 19 dargestellt.

Das Öffnen des zweiten Endes 15' des Schlauchstücks 13 erfolgt auf gleiche Weise, jedoch versetzt zur Öffnung des ersten Endes 15. Das erste Ende wird bereits in der Bodenöffnungsvorrichtung 18 geöffnet, während das zweite Ende 15' unter das Falzband 16' geführt wird. Mittels dem Leitelement 17' und der Bodenöffnungsvorrichtung 18' wird der geöffnete Boden 19' auf die zuvor beschriebene Art und Weise erzeugt. Eine versetzte Anordnung der Bauteile ist vorteilhaft, wenn Säcke mit sehr kleinen Bodenmittenabstände A produziert werden sollen.

Bei Verlassen der Bodenöffnungsstation 8 liegt das Schlauchstück mit geöffneten Böden 19, 19' vor, wobei alle Bestandteile der geöffneten Böden im Wesentlichen in der Ebene der Auflage 14 liegen.

Ein besonderer Aspekt der Bodenöffnungsstation 8 ist darin zu sehen, dass jede Bodenöffnungsvorrichtung 18, 18' durch einen eigenen Antrieb mit Drehmoment versorgt wird. Dies ist durch den Motor 22 an der Bodenöffnungsvorrichtung 18 veranschaulicht. Der entsprechende Motor an der Bodenöffnungsvorrichtung 18' ist in der dargestellten Ansicht nicht sichtbar. Der Motor einer Bodenöffnungsvorrichtung 18, 18' versorgt vor allem die Saugleisten mit einem Antriebsmoment, so dass diese die Materiallagen voneinander weg bewegen können. Auch werden die Spreizelemente von diesem Motor mit Drehmoment versorgt.

Den Abschluss der Bodenöffnungsvorrichtungen 18, 18' bilden die Anpresswalzen 23, 23', welche dem Zweck dienen, die frisch geöffneten Böden zu verpressen und damit in ihrer Lage zu fixieren. Die im Rahmen der Bodenöffnung entstandenen Knickkanten werden dabei ausgestrichen und bilden dann richtige Falzkanten, so dass die Tendenz der Böden abnimmt, sich wieder aufzurichten. Als Gegendruckelement zu den Anpresswalzen 23, 23' dient entweder die Auflage 14 oder die Gegendruckwalzen 24, 24'. Die Anpresswalzen 23, 23' sind in der Figur 2 in Transportrichtung x gesehen in gleicher Höhe angeordnet. Diese Walzen 23, 23' können aber auch versetzt zueinander angeordnet sein, damit auch die geöffneten Böden unmittelbar nach dem Öffnungsvorgang auf die beschriebene Weise verpresst werden können.

Die Figur 3 zeigt die Ansicht III-III in Figur 2. In dieser Figur 3 sind Details der Bodenöffnungsstation 8 zu erkennen. Zum Erfassen der Materiallagen des Endes 15 des Schlauchstücks 13 sind Saugerleisten vorgesehen, von denen die dem Betrachter zugewandte Saugerleiste 20 zu sehen ist. Auf der dem Betrachter abgewandten Seite der Saugerleiste 20 sind Sauger angeordnet, die die dem Betrachter zugewandte Seite des Endes 15 des Schlauchstücks 13 zu erfassen vermögen.

Da mit der erfindungsgemäßen Vorrichtung 1 Säcke mit unterschiedlichen Bodenbreiten herstellbar sein sollen, besteht die Möglichkeit, dass die hochgeklappten Enden 15 der Schlauchstücke 13 verschiedene Höhen H aufweisen. Um ein ordnungsgemäßen Öffnen der Enden mittels der Sauger zu erreichen, sollten diese möglicht nahe am oberen Ende des Endes 15 angreifen. Zu diesem Zwecke sind die Saugerleisten 20, 20' an vertikalen Führungen 21, 21' lösbar befestigt, so dass die Saugerleisten in Richtung des Doppelpfeils y entlang der hochgeklappten Enden 15 verschoben und entsprechend derer Höhen H justiert werden können. Die Führungen können auf verschiedene Arten ausgeführt sein. Diese können Rund- oder Rechteckprofile, die massiv oder hohl sind, sein.

Die Fig. 4 zeigt die Ansicht IV - IV aus der Figur 3. Zusätzlich zu der vorderen Saugerleiste 20 und der vorderen Führung 21 sind nun auch die Saugerleiste 20' und die Führung 21' zu erkennen.

Die Figur 5 zeigt die Ansicht V - V der Figur 2. Die Anpresswalze 23 ist in einem Hebelarm 25 oder in einem Hebelarmpaar gelagert. Der Hebelarm 25 selbst ist im Maschinengestell oder in Anbauteilen 26 des Maschinengestells schwenkbar gelagert. In einer Ausführungsform ist der Hebelarm 25 um eine Achse 27, die fest mit Anbauteilen verbunden ist, schwenkbar und auf dieser Achse fixierbar. Dazu kann eine geeignete, aber nicht gezeigte Klemmeinrichtung vorgesehen sein. Mittels der Fixierung des Hebelarms 25 auf der Achse 27 kann der Abstand der Umfangsfläche zu der Gegendruckwalze oder zu der Auflage 14 fest eingestellt werden. Auf diese Weise wird der geöffnete Boden nur dann mit einer Anpresskraft beaufschlagt, wenn diese auch notwendig ist, um die Bestandteile des geöffneten Bodens in die horizontale Ebene zu bringen.

In einer weiteren Ausführungsform kann vorgesehen sein, dass der Hebelarm frei drehbar auf der Achse 27 gelagert ist. Alternativ hierzu kann vorgesehen sein, dass Hebelarm 25 fest mit einer Welle verbunden ist, welche drehbar in den Anbauteilen gelagert ist. In der genannten Ausführungsform kann nun die Anpresswalze 23 mit einer vorgegebenen Kraft, beispielsweise der eigenen Gewichtskraft auf die geöffneten Böden wirken.

Als Gegenlage für die Anpresswalze, um den geöffneten Boden zu verpressen, kann die Auflage 14, die in der Figur 2 gezeigt ist, dienen. Eine weitere Möglichkeit ist allerdings, eine Gegendruckwalze 24 vorzusehen, mit welcher die Anpresswalze 23 einen Walzenspalt bildet, in welchem die geöffneten Böden 19 verpressbar sind. Die Gegendruckwalze kann drehbar, aber gestellfest angeordnet sein.

Die Figur 6 zeigt eine erfindungsgemäße Ausführungsform einer Sackherstellungsmaschine. Die einzelnen Bearbeitungsstationen sind hier nur schematisch dargestellt. Der Schlauchabschnitt 13 wird quer zu seiner Längsachse, die in z-Richtung verläuft, in x-Richtung zunächst entlang einer Bodenöffnungsstation 8 auf der Bedienseite BS geführt. Die zugehörige Anpressrolle 23 glättet die gerade gebildete Sacköffnung. Während das Schlauchstück weiterhin in x-Richtung transportiert wird, wird an seinem zweiten Ende 15' eine Bodenöffnung 19', von einer Bodenöffnungsstation 8' auf der Antriebsseite AS, gebildet. Diese 8' ist in x-Richtung versetzt zu der Bodenöffnungsstation 8 der Bedienerseite angeordnet. Die zugehörige Anpressrolle 23' glättet ebenfalls den gerade geöffneten Boden 19'. Durch diese versetzte Anordnung der Bodenöffnungsstationen 8, 8' auf der Bediener- und Antriebsseite, werden beispielsweise Platzprobleme bzgl. des Bauraums bei diesen Bearbeitungsstationen vermieden.

Anschließend wird das Schlauchstück zu einer Ventilzettelstation 9 geführt, die ein Ventil auf die Bodenöffnung 19 aufbringt, durch welches später, mithilfe eines geeigneten Füllorgans, das Füllgut in den Sack eingebracht werden kann.

Abweichend von der Figur 6 kann auch die Ventilzettelstation 9, die nur auf einer Seite, vorzugsweise der Bedienseite, angeordnet ist, gegenüber einer der Bodenöffnungsstationen 8, 8' angeordnet sein. Im bevorzugten Ausführungsbeispiel liegt die Ventilzettelstation 9 also gegenüber oder zumindest teilweise überlappend der Bodenöffnungsstation 8'. In dieser Konfiguration ist die Herstellung von Säcken mit sehr kleinen Bodenmittenabständen möglich. Zudem kommt die Vorrichtung mit einer möglichst kleinen Baulänge aus.

In den Zulegestationen 10, 10' werden die Bodenöffnungen 19, 19' dann zugefaltet, bevor in der Bodendeckblattstation 11, 11' die Deckblätter mit selbigen 19, 19' verschweißt oder mit einem geeigneten Kleber (Extrudat, Kaltkleber, etc.) verklebt werden. Die beiden Zulegestation 10, 10' sind in dem vorliegenden Ausführungsbeispiel gegenüber liegend angeordnet. Gleiches gilt für die beiden Bodendeckblattstationen 11, 11'.

Die Figur 7 zeigt eine weitere erfindungsgemäße Ausführungsform einer Sackherstellungsmaschine 1. Die Schlauchstücke 13 werden zunächst quer zu ihrer Längsachse in x-Richtung, mithilfe einer ersten Transportvorrichtung 30, nacheinander zu den Bearbeitungsstationen 8, 9, 10, 11 geführt, welche 30 sich auf der Bedienerseite BS der Maschine 1 befindet. Dabei wird am Schlauchstück 13 - an seinem Ende 15 - ein geschlossener Sackboden mit Ventil geformt. Danach wird der halbfertige Sack einer zweiten Transportvorrichtung 31 übergeben, die sich auf der Antriebsseite AS der Maschine 1 befindet. Mithilfe der Bearbeitungsstationen 8', 10', 11', wird das andere Ende 15' des Schlauchstücks 13 bzw. des halbfertigen Sackes zu einem fertigen Sackboden geformt. Diese Ausführungsform ermöglicht die Herstellung sehr kleiner Sackformate. Bei diesen kleinen Formaten würden sich die Transportbänder der Transportvorrichtungen 30 und 31 überlappen, wenn sie beidseitig, über die gesamte Maschinenausdehnung in x-Richtung, verlaufen würden.

Eine Maschine nach der Ausführungsform in Figur 7 ist flexibel für auch kleinste Sackformate einsetzbar. Aufgrund der versetzten Bauweise der Bearbeitungsstationen ist es möglich, die Bedien- und Antriebsseite der Maschine zueinander hin zu verschieben, so dass sehr kleine Sackformate gefertigt werden können.

Die Figur 8 zeigt eine weitere erfindungsgemäße Ausführungsform einer Vorrichtung 1 zur Herstellung von Säcken. Die gleichartigen Bearbeitungsstationen 8, 8', 10, 10', 11,11' sind abwechselnd versetzt auf der Bediener- und Antriebsseite angeordnet. Diese reißverschlussförmige Anordnung der Bearbeitungsstationen 8, 8', 10, 10', 11,11' wird lediglich von der Ventilstation 9 unterbrochen, die zwischen der Bodenöffnungs- und Zulegestation 10 auf der Bedienerseite BS angeordnet ist. Bei dieser Maschinenanordnung werden alle Bearbeitungsschritte zur Sackherstellung am Schlauchstück 13 abwechselnd zunächst an der Bedienerseite BS und dann an der Antriebsseite AS durchgeführt. Durch diese Anordnung sind alle Bearbeitungsstationen für Wartungszwecke leicht zugänglich.

| **Bezugszeichenliste** | |
|---|---|
| 1 | Sackherstellungsvorrichtung |
| 2 | Gewebeschlauch |
| 3 | Wickel |
| 4 | Abwicklungseinrichtung |
| 5 | Lagentrennstation |
| 6 | Querschneideeinrichtung |
| 7 | Einrichtung zur Änderung der Transportrichtung |
| 8 8' | Bodenöffnungsstation |
| 9 | Ventilstation |
| 10 , 10' | Bodenschließstation, Zulegestation |
| 11 , 11' | Deckblattstation |
| 12 | Sackstapel |
| 13 | Schlauchstück |
| 14 | Auflage |
| 15 , 15' | Ende des Schlauchabschnitts |
| 16 , 16' | Falzband |
| 17 , 17' | Leitelement |
| 18 , 18' | Bodenöffnungsvorrichtung |
| 19 , 19' | geöffneter Boden |
| 20 , 20' | Saugerleiste |
| 21 , 21' | vertikale Führung |
| 22 | Motor |
| 23 , 23' | Anpressrolle |
| 24 | Gegendruckwalze |
| 25 | Hebelarm |
| 26 | Anbauteil |
| 27 | Achse |
| 28 | |
| 29 | |
| 30 | erste Transportvorrichtung |
| 31 | zweite Transportvorrichtung |
| A | Bodenmittenabstand |
| H | Höhe des Endes 15 |
| X | Transportrichtung der Schlauchstücke 13 |
| y | Richtung orthogonal zu der Ebene, die durch die Transportrichtung x und der Erstreckungsrichtung z aufgespannt wird |
| z | Erstreckungsrichtung der Schlauchstücke 13 |
| AS | Antriebsseite |
| BS | Bedienseite |

## Patentansprüche

1. Vorrichtung (1) zur Herstellung von Säcken aus Schlauchstücken (2), welche (2) Gewebe aus gereckten Kunststoffbändchen umfassen und aus zwei übereinander liegenden Materialbahnen bestehen, wobei zumindest die folgende Einrichtungen vorgesehen sind:
∘ eine Transportvorrichtung, mit welcher die Schlauchstücke (2) in einer Transportrichtung (x), die quer zu ihrer Erstreckungsrichtung (z) verläuft, in horizontaler Lage förderbar sind,
∘ eine Bodenöffnungsstation (3), mit welcher (3) an zumindest einem Ende (5) eines Schlauchstücks (2), offene Bodenquadrate (5) erzeugbar sind,
∘ eine Zulegestation (7), mit Welcher (7) die an der Bodenöffnungsstation (3) geöffneten Böden (4), zufaltbar sind,
∘ eine Bodendeckblattstation (8), mit welcher (8) ein Bodendeckblatt zum Verschließen des Sackbodens aufbringbar ist.
**dadurch gekennzeichnet,**
o dass die Bodenöffnungsstation (3), mit welcher das offene Bodenquadrat an einem Ende des Schlauchstücks (2) erzeugbar ist, auf der Bedienseite (BS) zumindest teilweise versetzt zu der Bodenöffnungsstation (3'), mit welcher das offene Bodenquadrat an dem zweiten Ende des Schlauchstücks (2) erzeugbar ist, auf der Antriebsseite (AS) angeordnet ist, wobei die Bodenöffnungsstation (3) auf der Bedienseite (BS) in der Transportrichtung (x) der Bodenöffnungsstation (3') vorgeordnet ist, und

2. Vorrichtung (1) nach einem der vorstehenden Ansprüche,
**dadurch gekennzeichnet, dass**
lediglich die Bodenöffnungsstationen (8, 8') auf der Bedien- (BS) und Antriebseite (AS) zumindest teilweise versetzt zueinander angeordnet sind.

3. Vorrichtung (1) nach einem der vorstehenden Ansprüche,
**dadurch gekennzeichnet, dass**
die Ventilzettelstation (9) auf der Bedienerseite (BS) gegenüberliegend zu der Bodenöffnungsstation (8') auf der Antriebsseite (AS) angeordnet ist.

4. Vorrichtung (1) nach einem der vorstehenden Ansprüche,
**dadurch gekennzeichnet, dass**
die Bearbeitungsstationen (3, 6, 7, 8) auf der Bedienseite (BS) und die gleichartigen Bearbeitungsstation (3', 6', 7', 8') der Antriebsseite (AS) vollständig versetzt zueinander angeordnet sind (reißverschlussförmig).

5. Vorrichtung (1) nach einem der vorstehenden Ansprüche,
**dadurch gekennzeichnet, dass**
zunächst die Bearbeitungsstationen (3, 6, 7, 8) aufeinander folgend auf der Bedienerseite (BS) angeordnet sind und die gleichartigen Bearbeitungsstation (3', 6', 7', 8') vollständig versetzt auf der Antriebsseite (AS) angeordnet sind.

6. Vorrichtung (1) nach einem der vorstehenden Ansprüche,
**dadurch gekennzeichnet, dass**
zunächst die Bearbeitungsstationen (3', 6', 7', 8') aufeinander folgend auf der Antriebsseite (AS) angeordnet sind und die gleichartigen Bearbeitungsstation (3, 6, 7, 8) vollständig versetz auf der Bedienerseite (BS) angeordnet sind.

7. Vorrichtung nach einem der vorstehenden Ansprüche,
**dadurch gekennzeichnet, dass**
zumindest eine erste Transportvorrichtung, mit welcher die Schlauchstücke (2) in die Transportrichtung (x) förderbar sind, auf der Bedienerseite (BS) vorgesehen und eine zweite Transportvorrichtung nur teilweise mit der ersten Transportvorrichtung überlappend auf der Antriebsseite (AS) vorgesehen ist.

8. Vorrichtung nach einem der vorstehenden Ansprüche,
**dadurch gekennzeichnet, dass**
zumindest eine erste Transportvorrichtung, mit welcher die Schlauchstücke (2) in die Transportrichtung (x) förderbar sind, auf der Bedienerseite (BS) vorgesehen und eine zweite Transportvorrichtung nicht mit der ersten Transportvorrichtung überlappend auf der Antriebsseite (AS) vorgesehen ist.
**dass** eine nur auf einer Seite angeordnete Ventilzettelstation (9) vorgesehen ist, wobei diese auf der Bedienseite angeordnet ist.

9. Verfahren zur Herstellung von Säcken aus Schlauchstücken (2), welche (2) Gewebe aus gereckten Kunststoffbändchen umfassen und aus zwei übereinander liegenden Materialbahnen bestehen, wobei folgende Einrichtungen vorgesehen sind:
∘ zumindest eine Transportvorrichtung, mit welcher die Schlauchstücke (2) in einer Transportrichtung (x), die quer zu ihrer Erstreckungsrichtung (z) verläuft, in horizontaler Lage gefördert werden,
∘ zumindest eine Bodenöffnungsstation (3), mit welcher (3) an zumindest einem Ende (5) eines Schlauchstücks (2), offene Bodenquadrate (5) erzeugt werden,
∘ zumindest eine Ventilzettelstation (6), mit welcher (6) ein Ventilzettel auf das Bodenquadrat aufgebracht wird,
∘ zumindest eine Zulegestation (7), mit welcher (7) die an der Bodenöffnungsstation (3) geöffneten Böden (4), zugefaltet werden,
∘ zumindest eine Bodendeckblattstation (8), mit welcher (8) ein Bodendeckblatt zum Verschließen des Sackbodens aufgebracht wird
**dadurch gekennzeichnet,**
∘ dass die Bodenöffnungsstation (3) , mit welcher das offene Bodenquadrat (19) an einem Ende des Schlauchstücks (2) erzeugt wird, auf der Bedienseite (BS) zumindest teilweise versetzt zu einer gleichartigen Bearbeitungsstation (3', 6', 7', 8'), mit welcher das offene Bodenquadrat (19') an dem zweiten Ende des Schlauchstücks (2) erzeugt wird, auf der Antriebsseite (AS) angeordnet wird, wobei zunächst mit der Bodenöffnungsstation (3) auf der Bedienseite (BS) das offene Bodenquadrat (19) gebildet wird und anschließend mit der Bodenöffnungsstation (3') auf der Antriebsseite das offene Bodenquadrat (19') an dem zweiten Ende des Schlauchstücks erzeugt wid, und
∘ dass mit einer nur auf der Bedienseite angeordneten Ventilzettelstation (9) mit welcher ein Ventil auf das offene Bodenquadrat (19) aufgebracht wird.

## Claims

1. Apparatus (1) for producing sacks from tubular pieces (2), which tubular pieces (2) comprise woven fabrics made from drawn small plastic strips and consist of two material webs which lie above one another, at least the following devices being provided:
• a transport apparatus, by way of which the tubular pieces (2) can be conveyed in a horizontal position in a transport direction (x) which runs transversely with respect to their direction of extent (z),
• a bottom opening station (3), by way of which bottom opening station (3) open bottom squares (5) can be produced at at least one end (5) of a tubular piece (2),
• a closing-up station (7), by way of which closing-up station (7) the bottoms (4) which were opened at the bottom opening station (3) can be folded closed,
• a bottom covering sheet station (8), by way of which bottom covering sheet station (8) a bottom covering sheet can be applied in order to close the sack bottom,
**characterized**
• **in that** the bottom opening station (3) on the operating side (BS), by way of which the open bottom square can be produced at one end of the tubular piece (2), is arranged at least partially offset with respect to the bottom opening station (3') on the drive side (AS), by way of which the open bottom square can be produced at the second end of the tubular piece (2), the bottom opening station (3) on the operating side (BS) being arranged upstream of the bottom opening station (3') in the transport direction (x), and
**in that** a valve panel station (9) which is arranged only on one side is provided, the said valve panel station being arranged on the operating side.

2. Apparatus (1) according to one of the preceding claims, **characterized in that** merely the bottom opening stations (8, 8') on the operating side (BS) and drive side (AS) are arranged at least partially offset with respect to one another.

3. Apparatus (1) according to either of the preceding claims, **characterized in that** the valve panel station (9) on the operating side (BS) is arranged so as to lie opposite the bottom opening station (8') on the drive side (AS).

4. Apparatus (1) according to one of the preceding claims, **characterized in that** the processing stations (3, 6, 7, 8) on the operating side (BS) and the identical processing stations (3', 6', 7', 8') of the drive side (AS) are arranged completely offset with respect to one another (in a zip-shaped manner).

5. Apparatus (1) according to one of the preceding claims, **characterized in that** first of all the processing stations (3, 6, 7, 8) are arranged so as to follow one another on the operating side (BS), and the identical processing stations (3', 6', 7', 8') are arranged completely offset on the drive side (AS).

6. Apparatus (1) according to one of the preceding claims, **characterized in that** first of all the processing stations (3', 6', 7', 8') are arranged so as to follow one another on the drive side (AS), and the identical processing stations (3, 6, 7, 8) are arranged completely offset on the operating side (BS).

7. Apparatus according to one of the preceding claims, **characterized in that** at least one first transport apparatus, by way of which the tubular pieces (2) can be conveyed in the transport direction (x), is provided on the operating side (BS) and a second transport apparatus is provided on the drive side (AS) so as to overlap only partially with the first transport apparatus.

8. Apparatus according to one of the preceding claims, **characterized in that** at least one first transport apparatus, by way of which the tubular pieces (2) can be conveyed in the transport direction (x), is provided on the operating side (BS), and a second transport apparatus is provided on the drive side (AS) so as to not overlap with the first transport apparatus.

9. Method for producing sacks from tubular pieces (2), which tubular pieces (2) comprise woven fabrics made from drawn small plastic strips and consist of two material webs which lie above one another, the following devices being provided:
• at least one transport apparatus, by way of which the tubular pieces (2) are conveyed in a horizontal position in a transport direction (x) which runs transversely with respect to their direction of extent (z),
• at least one bottom opening station (3), by way of which bottom opening station (3) open bottom squares (5) are produced at at least one end (5) of a tubular piece (2),
• at least one valve panel station (6), by way of which valve panel station (6) a valve panel is applied to the bottom square,
• at least one closing-up station (7), by way of which closing-up station (7) the bottoms (4) which were opened at the bottom opening station (3) are folded closed,
• at least one bottom covering sheet station (8), by way of which bottom covering sheet station (8) a bottom covering sheet is applied in order to close the sack bottom,
**characterized**
• **in that** the bottom opening station (3) on the operating side (BS), by way of which the open bottom square (19) is produced at one end of the tubular piece (2), is arranged at least partially offset with respect to an identical processing station (3', 6', 7', 8') on the drive side (AS), by way of which the open bottom square (19') is produced at the second end of the tubular piece (2), the open bottom square (19) first of all being formed by way of the bottom opening station (3) on the operating side (BS), and the open bottom square (19') subsequently being produced at the second end of the tubular piece by way of the bottom opening station (3') on the drive side, and
• **in that** by way of which a valve is applied to the open bottom square (19) by way of a valve panel station (9) which is arranged only on the operating side.

## Revendications

1. Dispositif (1) destiné à la fabrication de sacs à partir de pièces de flexibles (2) lesquelles (2) comprennent un textile en bandelettes de matière plastique étirées et qui sont constituées de deux bandes de matière superposées, au moins les installations suivantes étant prévues :
- un dispositif de transport, à l'aide duquel les pièces de flexible (2) peuvent être convoyées en position horizontale dans une direction de transport (x), qui s'étend à la transversale de leur direction d'extension (z),
- un poste d'ouverture (3) des fonds, à l'aide duquel (3), sur au moins une extrémité (5) d'une pièce de flexible (2), des carrés de fond (5) ouverts peuvent être créés,
- un poste de remmoulage (7), à l'aide duquel (7) les fonds (4) ouverts au poste d'ouverture (3) des fonds peuvent être repliés,
- un poste (8) de feuilles de couverture des fonds, à l'aide duquel (8) une feuille de couverture des fonds peut être appliquée pour fermer le fond des sacs
**caractérisé en ce que**
- le poste d'ouverture (3) des fonds, avec lequel le carré de fond ouvert peut être créé sur une extrémité de la pièce de flexible (2), est placé sur le côté d'entraînement (AS) en étant au moins partiellement décalé sur le côté opérateur (BS) par rapport au poste d'ouverture (3') des fonds, à l'aide duquel le carré de fond ouvert peut être créé sur la deuxième extrémité de la pièce de flexible (2), le poste d'ouverture (3) des fonds étant placé en amont sur le côté opérateur (BS), dans à direction de transport (x) du poste d'ouverture (3') des fonds, et
**en ce qu'**il est prévu un poste (9) de manchettes de valve, placé sur un seul côté, celui-ci étant placé sur le côté opérateur.

2. Dispositif (1) selon l'une des revendications précédentes,
**caractérisé en ce que**
seuls les postes d'ouverture (8, 8') des fonds sont placés sur le côté opérateur (BS) et sur le côté d'entraînement (AS) en étant décalés au moins partiellement les uns par rapport aux autres.

3. Dispositif (1) selon l'une quelconque des revendications précédentes,
**caractérisé en ce que**
le poste (9) de manchettes de valve est placé sur le côté opérateur (BS), à l'opposé du poste d'ouverture (8') des fonds, sur le côté d'entraînement (AS).

4. Dispositif (1) selon l'une quelconque des revendications précédentes,
**caractérisé en ce que**
les postes d'usinage (3, 6, 7, 8) sur le côté opérateur (BS) et les postes d'usinage (3', 6', 7', 8') du même type du côté d'entraînement (AS) sont placés en étant totalement décalés les uns par rapport aux autres (en forme de fermeture éclair).

5. Dispositif (1) selon l'une quelconque des revendications précédentes,
**caractérisé en ce que**
d'abord les postes d'usinage (3, 6, 7, 8) sont placés successivement sur le côté opérateur (BS) et les postes d'usinage (3', 6', 7', 8') de même type sont placés en étant totalement décalés sur le côté d'entraînement (AS).

6. Dispositif (1) selon l'une quelconque des revendications précédentes,
**caractérisé en ce que**
d'abord les postes d'usinage (3', 6', 7', 8') sont placés successivement sur le côté d'entraînement (AS) et les postes d'usinage (3, 6, 7, 8) de même type sont placés en étant totalement décalés sur le côté opérateur (BS).

7. Dispositif selon l'une quelconque des revendications précédentes,
**caractérisé en ce**
**qu'**au moins un premier dispositif de transport, à l'aide duquel les pièces de flexible (2) peuvent être convoyées dans la direction de transport (x), est prévu sur le côté opérateur(BS) et un deuxième dispositif de transport est prévu sur le côté d'entraînement (AS), en ne chevauchant que partiellement le dispositif de transport.

8. Dispositif selon l'une quelconque des revendications précédentes,
**caractérisé en ce**
**qu'**au moins un premier dispositif de transport, à l'aide duquel les pièces de flexible (2) peuvent être convoyées dans la direction de transport (x) est prévu sur le côté opérateur (BS) et un deuxième dispositif de transport est prévu sur le côté d'entraînement (AS), en ne chevauchant pas le premier dispositif de transport.

9. Procédé destiné à la fabrication de sacs à partir de pièces de flexibles (2) lesquelles (2) comprennent un textile en bandelettes de matière plastique étirées et qui sont constituées de deux bandes de matière superposées, les installations suivantes étant prévues :
- au moins un dispositif de transport, à l'aide duquel les pièces de flexible (2) peuvent être convoyées en position horizontale dans une direction de transport (x) qui s'étend à la transversale de leur direction d'extension (z),
- au moins un poste d'ouverture (3) des fonds, à l'aide duquel (3) sur au moins une extrémité (5) d'une pièce de flexible (2) des carrés de fond (5) ouverts peuvent être créés,
- au moins un poste (6) de manchettes à valve, à l'aide duquel (6) une manchette à valve est apposée sur le carré de fond,
- au moins un poste de remmoulage (7), à l'aide duquel (7) les fonds (4) ouverts au poste d'ouverture (3) de fonds peuvent être repliés,
- au moins un poste (8) de feuilles de couverture des fonds, à l'aide duquel (8) une feuille de couverture d'un fond peut être appliquée pour fermer le fond d'un sac **caractérisé en ce que**
- le poste d'ouverture (3) des fonds, avec lequel le carré de fond (19) ouvert peut être créé sur une extrémité de la pièce de flexible (2), est placé sur le côté d'entraînement (AS) en étant au moins partiellement décalé sur le côté opérateur (BS) par rapport à un poste d'usinage (3', 6', 7', 8') de même type, à l'aide duquel le carré de fond (19') ouvert est créé sur la deuxième extrémité de la pièce de flexible (2), avec le poste d'ouverture (3) des fonds sur le côté opérateur (BS) étant d'abord formé le carré de fond (19) et ensuite à l'aide du poste d'ouverture (3') des fonds, sur le côté d'entraînement, étant créé le carré de fond (19') ouvert sur la deuxième extrémité de la pièce de flexible et
- **en ce qu'**avec un poste (9) de manchettes de valve placé uniquement sur le côté opérateur, avec lequel une valve est apposée sur le carré de fond (19) ouvert.
